# FASCICULE DE BREVET EUROPEEN

(11) **EP 0 568 458 B1**
(45) Date de publication et mention de la délivrance du brevet: **15.01.1997**
(21) Numéro de dépôt: 93401113.1
(22) Date de dépôt: 29.04.1993
(51) Int. Cl.: E06B 5/16

(54) **Elément vitré anti-feu**
Fenster mit Feuerwiderstandsfähigkeit
Fire-protective glass constructional element

(30) Priorité: 30.04.1992 FR 9205426
(43) Date de publication de la demande: 03.11.1993
(73) Titulaire: SAINT-GOBAIN VITRAGE, F-92400 Courbevoie (FR)
(72) Inventeur: Demars, Yves, F-60600 Clermont (FR); Poix, René, F-60400 Noyon (FR); Le Cocq, Jean-Claude, F-45600 Saint-Florent le Jeune (FR); Chapuis, Eddie, F-45460 Saint Aignan des Gues (FR)
(74) Mandataire: Muller, René

(56) Documents cités:
- EP-A- 0 079 257
- DE-A- 2 530 936
- FR-A- 2 389 582
- GB-A- 2 086 366
- GB-A- 2 166 481
- GB-A- 2 192 019

## Description

L'invention a trait à un élément vitré de protection contre le feu, et plus particulièrement désigné sous le terme de "pare-flamme" destiné à retarder la propagation d'un éventuel incendie soit d'un étage à l'autre lorsqu'il équipe la façade d'un bâtiment, soit d'une pièce à l'autre lorsqu'il fait partie d'une cloison interne d'un local.

Ce type de vitrage présente en effet la propriété de rester en place lors d'un incendie, et ainsi d'empêcher le passage des fumées et gaz chauds pendant une période de temps nettement plus longue que dans le cas d'un vitrage standard, ses performances en terme de tenue au feu pouvant être notamment appréciées par les tests décrits dans les normes ISO 834 et ISO 3009.

Cependant, la réalisation des vitrages pare-flamme se heurte notamment à deux types de problèmes techniques : ces vitrages sont usuellement constitués d'au moins un substrat en verre trempé, et retenus à leur périphérie dans la feuillure d'un cadre généralement métallique. Il faut donc tout d'abord éviter une rupture précoce du ou des substrats de verre, rupture résultant des contraintes thermiques générées dès le début de l'incendie notamment par le gradient de température entre d'une part la périphérie du vitrage "masquée" et dans la feuillure, et d'autre part le reste du vitrage exposé directement au feu.

C'est pourquoi le brevet US-4 178 728 propose notamment un profilé définissant le fond de feuillure et maintenant la périphérie du vitrage du côté "extérieur" au bâtiment une fois le vitrage posé. Le second côté "interne", c'est-à-dire orienté vers l'intérieur du local, étant revêtu et masqué par une pièce mécanique qui est amovible sous l'action de la chaleur : Ainsi, lors d'un incendie, la chute de cette pièce expose la périphérie du bord "interne" du vitrage au feu, limitant ainsi le gradient thermique entre bords et centre du vitrage et donc le risque d'explosion dès le début de l'incendie.

Ce profilé ne résout cependant pas le second problème qui apparaît lorsque l'incendie s'est déclaré depuis un certain temps et que le verre commence à s'approcher sensiblement de sa température de ramillissement : En effet, le vitrage a alors tendance à s'affaisser sous l'effet de son propre poids, sollicitant fortement les moyens de fixation de sa périphérie supérieure et/ou latérale dans la feuillure. Un brevet français FR-B-2 282 033 propose ainsi de ralentir l'affaissement du verre en interposant entre le périphérie du vitrage et les bords de la feuillure un matériau minéral tel que des bandes de verre qui, à haute température, solidarisent alors le vitrage à la feuillure.

Aucun de ces modes de réalisation n'est cependant pleinement satisfaisant dans la mesure où ils ne résolvent pas simultanément les deux problèmes précédemment mentionnés.

L'invention se donne alors pour but d'obvier ces inconvénients en réalisant un vitrage pare-flamme susceptible d'être utilisé pour équiper façades et/ou cloisons internes de bâtiments, qui ait une tenue au feu améliorée tout en étant de mise en oeuvre simple. L'invention a également pour objet de mettre au point l'utilisation du matériau susceptible de maintenir plus efficacement le vitrage dans sa feuillure en cas de feu.

L'élément vitré anti-feu selon l'invention comporte au moins un vitrage pare-flamme dont la périphérie repose dans la feuillure d'un cadre, ladite périphérie étant maintenue dans sa feuillure, au moins le long de son bord supérieur notamment horizontal, par interposition d'un matériau fibreux à porosité et module d'élasticité élevés, dont les propriétés et/ou la structure sont inchangées à haute température, celui-ci retardant la chute dudit substrat en pénétrant dans celui-ci lorsque ce dernier se rapproche ou atteint sa température de ramollissement. De préférence, le matériau fibreux selon l'invention présente une porosité d'au moins 50 % et le module d'élasticité des fibres et/ou fils est d'au moins 150000 MPa.

Le vitrage pare-flamme en question peut être constitué d'un substrat de verre monolithique, ou d'une pluralité de substrats de verre monolithiques associés par l'intermédiaire de matériaux intercalaires, comme par exemple des feuilles intercalaires à base de polymères et/ou des matériaux type gel à propriétés coupe-feu.

Ces différents substrats peuvent également être associés au vitrage multiple par l'intermédiaire de lames de gaz.

Les substrats peuvent ainsi être à base de verre silico-sodo-calciques trempés pour obtenir un certain niveau de pré-contrainte, ou à base de verre à faible coefficient de dilatation thermique tels que ceux décrits dans la demande de certificat d'addition FR-2 271 181 et/ou à base de verre boro-silicaté comme décrit dans le brevet FR-2 389 582.

Comme exemple de vitrage feuilleté, on peut citer le vitrage triple feuilleté décrit dans la demande de brevet européen EP-0 219 801.

Le vitrage peut être également armé, c'est-à-dire présenter une structure de double-vitrage comportant un treillis métallique soudé par points, comme décrit dans le brevet français FR-1 590 983.

Le dit vitrage pare-flamme peut également faire partie d'un vitrage coupe-feu, comme évoqué précédemment.

L'invention opère ainsi un compromis judicieux : en choisissant un matériau fibreux et à haute porosité, on permet que les bords de l'élément vitré, même s'ils restent partiellement masqués par la paroi de la feuillure, soient en revanche au contact direct avec un matériau qui ne fait pas obstacle à la chaleur de par sa texture. On limite ainsi le gradient thermique entre bords et centre du vitrage au début d'un incendie notamment. On peut en outre choisir le matériau fibreux de manière à ce qu'il soit également un bon conducteur de la chaleur, propriété qui permet d'accentuer encore la limitation de gradient thermique. De préférence, il présente une conductivité d'au moins 15 Watts m⁻¹⁰C⁻¹.

D'autre part, lorsque le verre commence à se ramollir et à s'affaisser, il reste solidement maintenu en place par l'action du matériau fibreux qui agrippe efficacement le vitrage, de par le fait qu'il résiste à haute température sans modification de structure et/ou de propriétés et qu'il est de nature fibreuse et peut donc "s'incruster" partiellement dans l'épaisseur du verre ramolli pour mieux le retenir. En effet grâce à son module d'élasticité élevé, ce matériau présente, même et surtout à haute température une bonne résistance mécanique alliée à une aptitude à être comprimé sans déformation permanente, ce qui lui confère un effet "ressort" qui retient le substrat à la manière d'une pince, mais plus efficacement, puisque, étant fibreux, il peut pénétrer partiellement dans le verre ramolli beaucoup plus facilement.

De préférence, ce matériau fibreux maintient également dans la feuillure les bords latéraux notamment verticaux de l'élément vitré, qui ont tendance à s'affaisser conjointement avec le bord supérieur.

Le plus avantageux est de pincer dans sa feuillure le ou les bords du vitrage à l'aide de ce matériau fibreux sur chacune de ses faces. Il retient ainsi au mieux le vitrage tout en assurant un bon calage des bords du vitrage dans la feuillure.

Ce matériau fibreux est par exemple essentiellement métallique, notamment à base d'acier inoxydable ou de cuivre. Choisir un matériau fibreux de nature métallique est en effet avantageux, car le matériau est alors à la fois bon conducteur thermique et électrique. En outre, on peut alors le fixer aisément dans la feuillure par soudure, ce qui évite d'avoir recours à des adhésifs dont la tenue au feu n'est peut-être pas optimale.

Il peut notamment être constitué de fibres assemblées en forme de tresse puis guipées à l'aide d'un fil de nature similaire. Ces fibres, obtenues sous forme de sorte de "copeaux" par arrachage à partir de fils unitaires épais et continus de manière connue, présentent des diamètres compris de préférence entre 10 et 100 micromètres et sont relativement longues, d'une longueur pouvant être même de plusieurs mètres.

Ce matériau peut également être constitué de fils assemblés sous la forme d'un tricot tubulaire, notamment d'un diamètre compris entre 100 et 500 micromètres.

Dans le cas de tresses composées de fibres, comme les fibres présentent une désorganisation d'orientation, lesdites tresses ont une bonne élasticité perpendiculairement à leur axe principal, due à la fois à la haute porosité du matériau et à la grande longueur des fibres.

Dans le cas de tricot tubulaire, c'est le maillage qui confère ce caractère élastique contribuant à l'effet "ressort" précédemment évoqué et spécifique de l'invention.

Si, en outre, il faut garantir l'étanchéité, notamment à l'eau, du fond de la feuillure, on munit les espaces définis par les parois de la feuillure, de part et d'autre de l'élément vitré et "par-dessus" ce matériau conducteur fibreux, d'un joint type silicone résistant au feu.

On peut utiliser tout moyen mécanique et/ou adhésif approprié pour retenir le matériau fibreux conducteur dans la feuillure. On peut prévoir par exemple de munir au moins un des bords de la feuillure d'un becquet qui dépasse et/ou prévoir de munir au moins un des bords de la feuillure de picots répartis notamment sur un feuillard soudé audit bord. On peut également munir ce matériau sur sa surface extérieure d'un adhésif résistant à hautes températures, tel qu'une colle minérale, par exemple silicatée. On peut également prévoir une feuillure dont la surface de contact avec ledit matériau fibreux présente des rugosités aptes à le retenir. S'il est métallique, on peut aussi simplement le souder, comme déjà mentionné. Tous ces moyens peuvent être utilisés isolément ou en combinaison, et remplissent leur rôle de maintien non seulement à température normale mais également et surtout en cas d'incendie, afin que le matériau fibreux reste correctement en place dans la feuillure pour retenir le(s) substrat(s) de verre.

On peut, en outre, munir le fond de feuillure, au moins dans la zone où repose le chant du bord inférieur du vitrage, de moyens de calage et d'étanchéité notamment à l'air connus de l'art.

La mise en oeuvre de l'invention est tout à fait simple : Ainsi, dans la mesure où le cadre définissant la feuille comporte un profilé mécanique associé par des moyens mécaniques à une pareclose, il suffit de caler correctement le vitrage dans le profilé a l'aide du matériau fibreux conducteur, puis à constituer la feuillure en appliquant la pareclose.

Il est à noter que ce matériau fibreux, qui présente, de par sa texture, une relative souplesse même s'il est toutefois relativement dente, autorise une éventuelle déformation relative entre l'élément vitré et son cadre, et notamment un léger gauchissement de l'élément vitré d'une part, de son cadre d'autre part, ce qui limite les contraintes mécaniques et contribue à une augmentation de la tenue au feu de l'élément vitré.

L'élément vitré conçu selon l'invention présente une haute résistance au feu, et notamment d'au moins 30 minutes selon la norme ISO 3009.

Les détails et caractéristiques avantageuses de l'invention ressortent de la description ci-après d'un mode de réalisation non limitatif, à l'aide des figures suivantes :
- fig. 1 : une coupe transversale de la périphérie de l'élément vitré dans sa feuillure, une fois installé en position verticale dans un bâtiment.
- fig. 2 : un élément de cloison utilisé pour l'étude de son comportement au feu selon la norme ISO 3009.

L'élément vitré 1 lui-même est constitué d'un élément vitré pare-flamme, par exemple d'un substrat monolithique en verre silico-sodo-calcique de 6 millimètres d'épaisseur et trempé thermiquement de manière à présenter un niveau de contrainte approprié, notamment d'au moins 120 MPa. La totalité de sa périphérie est maintenue dans une feuillure déterminée par un profilé métallique 2 associé à une pareclose 3. L'association s'effectue ici par deux moyens mécaniques complémentaires : d'une part, on bloque la languette 10 présente sur la pareclose 3 dans la cavité 9 du profilé 2. D'autre part, une vis 11 est prévue pour visser la pareclose 3 au profilé 2 et achever ainsi le placage de ladite pareciose contre ce dernier, en prévenant tout risque de basculement de la pareclose 3. Le chant 4 du vitrage 1 repose au fond de la feuillure sur un des moyens 5 de calage et d'étanchéité à l'air. Entre les deux faces du vitrage sur sa périphérie et les parois latérales de la pareclose 3, est interposé un matériau fibreux conducteur 6 composé de fibres d'un diamètre compris approximativement entre 50 et 100 micromètres en acier inoxydable 430 selon la norme AISI, assemblées en une tresse d'un grammage de 70 g/m linéaire, de section approximativement rectangulaire, d'environ 10 x 6 mm². Celle-ci est guipée dans un fil de même métal de 3/10ème de millimètre de diamètre. Cette tresse présente une porosité d'environ 76 %, l'inox qui la constitue a un module d'élasticité d'environ 200 000 MPa et une conductivité thermique d'environ 20 watts.m⁻¹.°C⁻¹. Cette tresse est de préférence munie sur ses faces en contact, d'une part avec le verre, d'autre part avec les parois de la feuillure, d'un film mince d'adhésif résistant à haute température du type colle silicatée. Elle est également ici recouverte sur sa face tournée vers l'extérieur de la feuillure d'un joint 7 d'étanchéité en silicone résistant au feu. On évite ainsi toute infiltration, notamment d'eau, à l'intérieur de la feuillure. La tresse 6 interposée entre le substrat 1 et la pareclose 3 est maintenue en place à l'aide d'un becquet 8 présent sur la pareclose 3. La tresse 6 qui est interposée entre le substrat 1 et le profilé 2 est maintenue en place à l'aide d'une bande de tôle mince munie de picots régulièrement espacés (non représentés) sur le pourtour du profilé 2, picots qu'il suffit de rabattre pour retenir ladite tresse.

Le montage se fait donc aisément en disposant le substrat 1 dans le cadre 2 muni de ses moyens de calage appropriés 5 et de sa première couche de matériau fibreux conducteur 6 Interposée entre substrat 1 et cadre 2, puis, par compression, en calant la languette 10 dans la cavité 9 puis en vissant la pareclose 3 en interposant une seconde couche de matériau fibreux conducteur 6. Le substrat est alors parfaitement calé dans sa feuillure.

Cependant, ce montage autorise une certaine amplitude de mouvement et/ou dilatation thermique entre le substrat 1 et le profilé 2 et de la pareclose 3, ce qui autorise une relative relaxation des contraintes thermiques que subit le substrat en verre notamment quand un feu se déclare, et donc limite les risques de rupture.

Lorsque le substrat 1 commence à s'affaisser, s'il peut gauchir légèrement, il reste cependant agrippé par le matériau 6 qui ralentit sa chute.

On décrit ci-après le comportement thermo-mécanique d'un élément de cloison selon l'invention d'après les normes ISO 3009 et ISO 834. Celui-ci est en fait séparé en quatre vitrages distincts 12, 13, 14, 15 représentés très schématiquement à la figure 2 ; tous comportant un substrat monolithique fixé dans sa feuillure comme précédemment défini. Les dimensions de 4 vitrages sont ci-après précisées :
- vitrage 12 : 1680 x 1720 cm²
- vitrage 13 : 1680 x 1048 cm²
- vitrage 14 : 1088 x 1720 cm²
- vitrage 15 : 1048 x 1088 cm²

L'élévation de température (T-TO en degrés Celsius) lors d'un essai normalisé répond à la loi suivante :${\text{T-TO = 345 LOG}}_{\text{10}} \text{(8 t+1)}$

La température T à considérer est fonction de la durée t (en minutes) pendant laquelle la tenue au feu doit être assurée.

Cet élément de cloison "complexe" formé des 4 vitrages 12-15 est donc placé dans un four, une des faces de ces 4 vitrages étant directement exposée à sa chaleur tandis que les autres sont au contact de l'atmosphère ambiante.

Pendant les 10 premières minutes de l'essai, la température du four passe de la température ambiante TO à une température de l'ordre de 680°C. Chacune des faces des vitrages qui est exposée à cette élévation de température subit un échauffement brutal et se dilate, induisant dans le verre une série de contraintes thermiques, dues tout d'abord à un gradient thermique immédiat dans l'épaisseur du verre, gradient ayant tendance à cintrer les vitrages de manière à présenter une concavité du côté de la face non exposée à la chaleur du four. Un autre gradient thermique, est également crée sur chacune des faces directement exposée à la chaleur, mettant en extension dans le plan de ces faces les bords des vitrages protégés de l'échauffement par les parecloses. On peut considérer que le gradient thermique dans le plan des vitrages 12-15 atteint son maximum au bout de 5 à 10 minutes.

De 10 à 20 minutes après le début de l'essai, le gradient thermique dans le plan des vitrages tend à diminuer, les substrats commençant à perdre leur niveau de précontrainte imposée par la trempe thermique. Les cadres s'échauffent progressivement, créant des mouvements différentiels entre les substrats de verre et ceux-ci.

Au-delà de 20 minutes, on peut considérer que les substrats de verre ont atteint leur température de "détrempe".

Au-delà de 30 minutes, le verre des substrats se rapproche de sa température de ramollissement, il tend à fluer et c'est donc lors de cette période critique que le matériau fibreux 6 remplit pleinement son rôle, aussi bien sur le bord supérieur que sur les bords latéraux de chaque vitrage 12-15. Celui-ci retient efficacement les vitrages en place, qui finissent par s'effondrer, en commençant par le vitrage 12 de plus grandes dimensions, mais seulement au-delà de 40 minutes après le début du test. Il est à noter à ce propos que l'ouverture dans le vitrage commence non pas au niveau de la périphérie du bord supérieur horizontal de celui-ci qui se trouve dans la feuillure, mais en dessous de la feuillure, ce qui met en évidence l'efficacité de l'action d'aggripement du matériau fibreux 6 selon l'invention.

Il est à noter par ailleurs, que le matériau fibreux selon l'invention s'applique également efficacement dans le cas où le profilé est non plus métallique mais en bois. Le bois, sous l'action du feu, se consume lentement sans se déformer, contrairement au métal, c'est la raison pour laquelle on préfère, dans ce cas, prévoir un matériau fibreux plus épais de manière à ce que la rigidité du bois soit aussi compensée par une capacité à la compression augmentée du matériau fibreux. On évite ainsi de soumettre le vitrage à des contraintes mécaniques supplémentaires.

En conclusion, la fixation d'un élément vitré anti-feu dans la feuillure d'un cadre selon l'invention, c'est-à-dire par un matériau fibreux qui présente une certaine adaptabilité due à sa porosité et sa compressibilité, est particulièrement simple. Néanmoins, elle augmente sensiblement la tenue au feu du vitrage à la fois en aidant à réduire les gradients thermiques dans le vitrage créés par le feu, en autorisant un certain débattement entre vitrage et feuillure tout en maintenant solidement le vitrage, et finalement et surtout en retenant le vitrage lorsqu'il tend à s'effondrer par ramollissement.
Le mode de réalisation de l'invention consistant à utiliser un matériau métallique permet, par ailleurs, d'assurer simultanément contacts mécanique, thermique et éventuellement électrique entre vitrage et feuillure.

## Revendications

1. Elément vitré (1) anti-feu comportant au moins un vitrage pare-flamme dont la périphérie repose dans la feuillure d'un cadre (2), **caractérisé en ce que** ladite périphérie est maintenue dans sa feuillure, au moins le long de son bord supérieur notamment horizontal, par interposition d'un matériau (6) fibreux à porosité et module d'élasticité élevés, dont les propriétés et/ou la structure sont maintenues inchangées à haute température, ce dernier pénétrant dans le vitrage lorsque celui-ci approche ou atteint sa température de ramollissement.

2. Elément vitré (1) selon la revendication 1, **caractérisé en ce que** le matériau fibreux (6) présente une porosité d'au moins 50 % notamment d'environ 76 %.

3. Elément vitré (1) selon la revendication 1 ou 2, **caractérisé en ce que** les fibres du matériau fibreux (6) présentent un module d'élasticité d'au moins 150 000 MPa.

4. Elément vitré (1) selon l'une des revendications 1 à 3, **caractérisé en ce que** le matériau fibreux (6) est un matériau conducteur de la chaleur, présentant notamment une conductivité thermique supérieure à 15 watts.m⁻¹.°C⁻¹, notamment d'environ 20 watts.m⁻¹.°C⁻¹.

5. Elément vitré (1) selon l'une des revendications 1 à 4, **caractérisé en ce que** le matériau fibreux (6) est essentiellement de nature métallique, notamment à base d'acier inoxydable ou de cuivre.

6. Elément vitré (1) selon l'une des revendications 1 à 3, **caractérisé en ce que** le matériau fibreux (6) est constitué de fibres assemblées en forme de tresse puis guipées à l'aide d'un fil de nature similaire, ou de fils assemblés en forme de tricot tubulaire.

7. Elément vitré (1) selon l'une des revendications 1 à 6, **caractérisé en ce que** le matériau fibreux (6) est interposé également dans la feuillure sur les bords latéraux, notamment verticaux de l'élément vitré (1 . 12-15).

8. Elément vitré (1) selon l'une des revendications 1 à 7, **caractérisé en ce que** le matériau fibreux est interposé sur le(s) bord(s) de l'élément vitré (1 ; 12-15) dans la feuillure sur chacune de ses faces.

9. Elément vitré (1) selon l'une des revendications 1 à 8, **caractérisé en ce que** les espaces définis par la feuillure de part et d'autre dudit élément vitré sont munis, par-dessus le matériau fibreux conducteur (6), d'un joint étanche (7) notamment à l'eau, par exemple du type silicone, résistant au feu.

10. Elément vitré (1) selon l'une des revendications 1 à 9, **caractérisé en ce que** le matériau fibreux est retenu dans la feuillure du cadre à l'aide de moyens mécaniques tel qu'un becquet (8) dépassant d'au moins un des bords de la feuillure et/ou une suite de picots, notamment soudés dans un feuillard présent sur au moins un des bords de la feuillure.

11. Elément vitré (1) selon l'une des revendications 1 à 10, **caractérisé en ce que** le matériau fibreux (6) est retenu dans la feuillure à l'aide de moyens adhésifs résistant à haute température, comme une colle minérale par exemple silicatée.

12. Elément vitré (1) selon l'une des revendications 1 à 11, **caractérisé en ce que** le matériau fibreux (6) est retenu dans la feuillure à l'aide de rugosités présentes à la surface de contact de la feuillure avec ledit matériau fibreux.

13. Elément vitré (1) selon l'une des revendications 1 à 12, **caractérisé en ce que** le cadre comporte un profilé métallique (2) qui, associé par des moyens mécaniques à une pareclose (3), définit les parois de la feuillure.

14. Elément vitré (1) selon l'une des revendications 1 à 13, **caractérisé en ce que** le vitrage pare-flamme est un substrat monolithique silico-sodo-calcique trempé présentant un niveau de contrainte approprié, notamment d'au moins 120 MPa pour une épaisseur de l'ordre de 6 mm.

15. Elément vitré (1) selon l'une des revendications 1 à 14, **caractérisé en ce que** le vitrage pare-flamme comprend au moins un substrat de verre à faible coefficient de dilatation thermique et/ou à base de verre boro-silicate.

16. Elément vitré (1) selon l'une des revendications 1 à 15, **caractérisé en ce que** le vitrage pare-flamme comprend une pluralité de substrats de verre monolithiques associés notamment, à l'aide de matériau(x) intercalaire(s) et/ou par l'intermédiaire de lame(s) de gaz.

17. Utilisation de l'élément vitré (1) selon l'une des revendications précédentes en tant que vitrage pare-flamme présentant une tenue au feu selon les normes ISO 3009 et 834 d'au moins 30 minutes.

18. Utilisation d'un matériau fibreux (6) à porosité et module d'élasticité élevés dont les propriétés et/ou la structure sont maintenues inchangées à haute température pour maintenir au moins un bord de la périphérie d'un vitrage (1) pare-flamme dans la feuillure d'un cadre par interposition entre verre et feuillure, ledit matériau étant destiné à pénétrer dans le vitrage lorsque celui-ci approche ou atteint sa température de ramollissement.

19. Utilisation selon la revendication 18, **caractérisée en ce que** le matériau fibreux (6) présente une porosité d'au moins 50 %.

20. Utilisation selon la revendication 18 ou 19, **caractérisée en ce que** les fibres de ce matériau fibreux (6) présentent un module d'élasticité d'au moins 150 000 MPa.

21. Utilisation selon l'une des revendications 18 à 20, **caractérisée en ce que** le matériau fibreux (6) est un matériau conducteur de la chaleur et de l'électricité.

22. Utilisation selon l'une des revendications 18 à 21, **caractérisée en ce que** le matériau fibreux (6) est essentiellement métallique, notamment à base d'acier inoxydable ou de cuivre.

23. Utilisation selon l'une des revendications 18 à 22, **caractérisée en ce que** le matériau fibreux (6) est constitué de fibres assemblées en forme de tresse puis guipées à l'aide d'un fil de nature similaire, ou de fils assemblés en forme de tricot tubulaire.

24. Utilisation selon l'une des revendications 22 ou 23, **caractérisée en ce que** les fibres du matériau fibreux (6) sont sous forme de copeaux obtenus à partir de fils métalliques épais et continus.

## Patentansprüche

1. Brandschutztechnisches verglastes Element (1), das mindestens eine flammhemmende Verglasung umfaßt, deren Umfang im Falz eines Rahmens (2) ruht, **dadurch gekennzeichnet, daß** der Umfang im Falz wenigstens entlang seines insbesondere horizontalen oberen Randes durch Einfügen eines Fasermaterials (6) mit hoher Porosität und hohem Elastizitätsmodul festgehalten wird, dessen Eigenschaften und/oder Struktur bei hoher Temperatur unverändert bleiben und das in die Verglasung eindringt, wenn sich diese ihrer Erweichungstemperatur nähert oder sie erreicht.

2. Verglastes Element (1) nach Anspruch 1, **dadurch gekennzeichnet, daß** das Fasermaterial (6) eine Porosität von mindestens 50 % und insbesondere von etwa 76 % aufweist.

3. Verglastes Element (1) nach Anspruch 1 oder 2, **dadurch gekennzeichnet, daß** die Fasern des Fasermaterials (6) einen Elastizitätsmodul von mindestens 150 000 MPa besitzen.

4. Verglastes Element (1) nach einem der Ansprüche 1 bis 3, **dadurch gekennzeichnet, daß** das Fasermaterial (6) die Wärme leitet und insbesondere eine Wärmeleitfähigkeit von über 15 Watt·m^{-1.}°C und speziell von etwa 20 Watt·m^{-1.}°C aufweist.

5. Verglastes Element (1) nach einem der Ansprüche 1 bis 4, **dadurch gekennzeichnet, daß** das Fasermaterial (6) im wesentlichen metallisch ist und insbesondere rostfreien Stahl oder Kupfer zur Grundlage hat.

6. Verglastes Element (1) nach einem der Ansprüche 1 bis 3, **dadurch gekennzeichnet, daß** das Fasermaterial (6) aus Fasern, die in Form eines Zopfs vereinigt und anschließend mit einem Faden ähnlichen Charakters umflochten sind, oder aus zur Form eines schlauchförmigen Gestricks vereinigten Fäden besteht.

7. Verglastes Element (1) nach einem der Ansprüche 1 bis 6, **dadurch gekennzeichnet, daß** das Fasermaterial (6) auch an den insbesondere vertikalen Seitenrändern des verglasten Elements (1, 12 bis 15) in den Falz eingefügt ist.

8. Verglastes Element (1) nach einem der Ansprüche 1 bis 7, **dadurch gekennzeichnet, daß** das Fasermaterial an dem Rand/ den Rändern des verglasten Elements (1, 12 bis 15) auf jeder Seite im Falz eingefügt ist.

9. Verglastes Element (1) nach einem der Ansprüche 1 bis 8, **dadurch gekennzeichnet, daß** die Zwischenräume, die auf beiden Seiten des verglasten Elements vom Falz gebildet werden, auf dem leitenden Fasermaterial (6) mit einer flammfesten, insbesondere gegenüber Wasser dichten Verbindung (7), beispielsweise aus Silikon, versehen sind.

10. Verglastes Element (1) nach einem der Ansprüche 1 bis 9, **dadurch gekennzeichnet, daß** das Fasermaterial im Falz des Rahmens von mechanischen Mitteln wie einem Vorsprung (8), der über wenigstens einen Rand des Falzes vorsteht, und/oder einer Reihe von Spitzen festgehalten wird, die insbesondere auf ein Stahlband angeschweißt sind, das auf mindestens einem Rand des Falzes vorhanden ist.

11. Verglastes Element (1) nach einem der Ansprüche 1 bis 10, **dadurch gekennzeichnet, daß** das Fasermaterial (6) im Falz von hochtemperaturbeständigen Haftmitteln wie einem mineralischen, beispielsweise silikatischen Klebstoff festgehalten wird.

12. Verglastes Element (1) nach einem der Ansprüche 1 bis 11, **dadurch gekennzeichnet, daß** das Fasermaterial (6) im Falz von Aufrauhungen festgehalten wird, die auf der Kontaktfläche des Falzes mit dem Fasermaterial vorhanden sind.

13. Verglastes Element (1) nach einem der Ansprüche 1 bis 12, **dadurch gekennzeichnet, daß** der Rahmen ein Metallpro-fil (2) enthält, das, durch mechanische Mittel mit einem Abschluß (3) verbunden, die Wände des Falzes bildet.

14. Verglastes Element (1) nach einem der Ansprüche 1 bis 13, **dadurch gekennzeichnet, daß** die flammhemmende Verglasung ein vorgespanntes einschichtiges Kalk-Natron-Silikat-Substrat ist, das einen geeigneten Spannungswert aufweist, der bei einer Dicke von etwa 6 mm insbesondere mindestens 120 MPa beträgt.

15. Verglastes Element (1) nach einem der Ansprüche 1 bis 14, **dadurch gekennzeichnet, daß** die flammhemmende Verglasung mindestens ein Substrat enthält, das ein Glas mit einem niedrigen Wärmeausdehnungskoeffizienten ist und/oder ein Borsilikatglas zur Grundlage hat.

16. Verglastes Element (1) nach einem der Ansprüche 1 bis 15, **dadurch gekennzeichnet, daß** die flammhemmende Verglasung mehrere einschichtige Glassubstrate enthält, die insbesondere durch Zwischenmaterial/ien und/oder über eine oder mehrere Gaszwischenschichten verbunden sind.

17. Verwendung des verglasten Elements (1) nach einem der vorhergehenden Ansprüche als flammhemmende Verglasung, die gemäß den Normen ISO 3009 und 834 eine Feuerwiderstandsdauer von mindestens 30 Minuten besitzt.

18. Verwendung eines Fasermaterials (6), das eine hohe Porosität und einen hohen Elastizitätsmodul aufweist und dessen Eigenschaften und/oder Struktur bei hoher Temperatur unverändert bleiben, um mindestens einen Rand des Umfangs einer flammhemmenden Verglasung (1) im Falz eines Rahmens durch Einfügen zwischen Glas und Falz festzuhalten, wobei das Material vorgesehen ist, in die Verglasung einzudringen, wenn sich diese ihrer Erweichungstemperatur nähert oder sie erreicht.

19. Verwendung nach Anspruch 18, **dadurch gekennzeichnet, daß** das Fasermaterial (6) eine Porosität von mindestens 50 % aufweist.

20. Verwendung nach Anspruch 18 oder 19, **dadurch gekennzeichnet, daß** die Fasern des Fasermaterials (6) einen Elastizitätsmodul von mindestens 150 000 MPa besitzen.

21. Verwendung nach einem der Ansprüche 18 bis 20, **dadurch gekennzeichnet, daß** das Fasermaterial (6) sowohl Wärme als auch elektrischen Strom leitet.

22. Verwendung nach einem der Ansprüche 18 bis 21, **dadurch gekennzeichnet, daß** das Fasermaterial (6) im wesentlichen metallisch ist und insbesondere rostfreien Stahl oder Kupfer zur Grundlage hat.

23. Verwendung nach einem der Ansprüche 18 bis 22, **dadurch gekennzeichnet, daß** das Fasermaterial (6) aus Fasern, die in Form eines Zopfs vereinigt und anschließend mit einem Faden ähnlichen Charakters umflochten sind, oder aus zur Form eines schlauchförmigen Gestricks vereinigten Fäden besteht.

24. Verwendung nach Anspruch 22 oder 23, **dadurch gekennzeichnet, daß** die Fasern des Fasermaterials (6) in Form von Stückchen vorliegen, die aus endlosen dicken Metallfasern erhalten sind.

## Claims

1. Fire-resistant glazed element (1) comprising at least one flame-arrester pane, the periphery of which rests in the rebate of a frame (2), characterized in that said periphery is held in its rebate, at least along its upper, notably horizontal edge, by the interposition of a fibrous material (6) of high porosity and high modulus of elasticity, the properties and/or the structure of which are maintained unchanged at high temperature, this material penetrating into the pane when the latter approaches or reaches its softening temperature.

2. Glazed element (1) according to claim 1, characterized in that the fibrous material (6) has a porosity of at lest 50%, notably approximately 76%.

3. Glazed element (1) according to claim 1 or 2, characterized in that the fibres of the fibrous material (6) have a modulus of elasticity of at least 150,000 MPa.

4. Glazed element (1) according to one of claims 1 to 3, characterized in that the fibrous material (6) is a heat-conducting material having, notably, a thermal conductivity greater than 15 watts.m⁻¹.°C⁻¹, and notably of approximately 20 watts.m⁻¹.°C⁻¹.

5. Glazed element (1) according to one of claims 1 to 4, characterized in that the fibrous material (6) is essentially of metallic nature, notably based upon stainless steel or copper.

6. Glazed element (1) according to one of claims 1 to 3, characterized in that the fibrous material (6) is constituted of fibres assembled in the form of braids, then wrapped with a wire of similar nature, or of threads assembled in the form of tubular knitting.

7. Glazed element (1) according to one of claims 1 to 6, characterized in that the fibrous material (6) is interposed also in the rebate on the lateral edges, notably vertical edges, of the glazed element (1; 12-15).

8. Glazed element (1) according to one of claims 1 to 7, characterized in that the fibrous material is interposed on the edge or edges of the glazed element (1; 12-15) in the rebate on both of its faces.

9. Glazed element (1) according to one of claims 1 to 8, characterized in that the spaces defined by the rebate on either side of said glazed element are provided, beyond the conducting fibrous material (6), with a seal (7) notably against water, for example of the fire-resistant silicone type.

10. Glazed element (1) according to one of claims 1 to 9, characterized in that the fibrous material is retained in the rebate of the frame by mechanical means, such as an overlay (8) projecting beyond at least one of the edges of the rebate and/or a succession of barbs, notably welded into a metal strip present on at least one of the edges of the rebate.

11. Glazed element (1) according to one of claims 1 to 10, characterized in that the fibrous material (6) is retained in the rebate by adhesive means resistant to high temperature, such as a mineral glue, for example silicated mineral glue.

12. Glazed element (1) according to one of claims 1 to 11, characterized in that the fibrous material (6) is retained in the rebate by means of rugosity present on the contact surface of the rebate with said fibrous material.

13. Glazed element (1) according to one of claims 1 to 12, characterized in that the frame comprises a metal profile (2) which, associated by mechanical means with a closure strip (3), defines the walls of the rebate.

14. Glazed element (1) according to one of claims 1 to 13, characterized in that the flame-arrester pane is a toughened silico-sodo-calcic monolithic substrate having a suitable stress level, notably of at least 120 MPa for a thickness of the order of 6 mm.

15. Glazed element (1) according to one of claims 1 to 14, characterized in that the flame-arrester pane comprises at least one substrate of glass having a low coefficient of thermal expansion and/or based upon boro-silicate glass.

16. Glazed element (1) according to one of claims 1 to 15, characterized in that the flame-arrester pane comprises a plurality of monolithic glass substrates associated, notably, by means of intermediate material or materials and/or by means of intermediate layer or layers of gas.

17. Use of the glazed element (1) according to one of the preceding claims as fire-arrester pane having a fire-resistance according to the Standards ISO 3009 and 834 of at least 30 minutes.

18. Use of a fibrous material (6) having a high porosity and high modulus of elasticity, the properties and/or the structure of which are maintained unchanged at high temperature, for holding at least one edge of the periphery of a flame-arrester pane (1) in the rebate of a frame by interposition between glass and rebate, said material being intended for penetrating into the pane when the latter approaches or reaches its softening temperature.

19. Use according to claim 18, characterized in that the fibrous material (6) has a porosity of at least 50%.

20. Use according to claim 18 or 19, characterized in that the fibres of this fibrous material (6) have a modulus of elasticity of at least 150,000 MPa.

21. Use according to one of claims 18 to 20, characterized in that the fibrous material (6) is a material that conducts heat and electricity.

22. Use according to one of claims 18 to 21, characterized in that the fibrous material (6) is essentially metallic, notably based upon stainless steel or copper.

23. Use according to one of claims 18 to 22, characterized in that the fibrous material (6) is constituted of fibres assembled in the form of braids and then wrapped with a wire of a similar nature, or of threads assembled in the form of tubular knitting.

24. Use according to one of claims 22 or 23, characterized in that the fibres of the fibrous material (6) are in the form of shavings obtained from continuous, thick metal wires.
